# EUROPÄISCHE PATENTSCHRIFT

(11) **EP 2 752 130 B1**
(45) Veröffentlichungstag und Bekanntmachung des Hinweises auf die Patenterteilung: **13.06.2018**
(21) Anmeldenummer: 14000002.7
(22) Anmeldetag: 02.01.2014
(51) Int. Cl.: A47B 51/00, A47B 77/02

(54) **Möbel**
Furniture
Meuble

(30) Priorität: 03.01.2013 DE 102013000021
(43) Veröffentlichungstag der Anmeldung: 09.07.2014
(73) Patentinhaber: DOXA Group AG, 9494 Schaan (LI)
(72) Erfinder: Knott, Hubert, 88630 Pfullendorf (DE); Müller, Berthold, 72505 Krauchenwies-Bittelschless (DE); Dahm-Wachsmann, Ulrich, 89075 Ulm (DE)
(74) Vertreter: Otten, Roth, Dobler & Partner mbB Patentanwälte

(56) Entgegenhaltungen:
- WO-A1-2005/118456
- DE-A1- 4 001 382
- FR-A1- 2 817 718

## Beschreibung

Die Erfindung betrifft ein Möbel gemäß dem Oberbegriff des Anspruchs 1.

Aus der DE 40 01 382 A1 ist ein Möbel bekannt, welches ein fest stehendes Möbelteil und ein relativ zum dem feststehenden Möbelteil verfahrbares Möbelteil umfasst, wobei sich die beiden Möbelteile in einer Grundstellung mit Kantenbereichen unter Ausbildung eines engen Spalts gegenüberstehen, wobei die beiden Möbelteile in einer Arbeitsstellung mit Kantenbereichen unter Ausbildung eines weiten Spalts gegenüberstehen, wobei das verfahrbare Möbelteil aus der Arbeitsstellung in eine Zufahrrichtung in die Grundstellung verfahrbar ist und wobei das verfahrbare Möbelteil aus der Grundstellung in eine Auffahrrichtung in die Arbeitsstellung verfahrbar ist. Trotz einer Abschirmung des Spalts mit seitlichen Wangen wird die Gefahr, dass beispielsweise einem unter dem Möbel spielenden Kind beim Verfahren in die Grundstellung ein Finger oder die Hand eingeklemmt wird, nicht vollständig beseitigt. Aus der WO 2005 118 456 A1 ist ein Möbel mit versenkbarem Stauraum bekannt, bei welchem der Stauraumdeckel mechanisch von einem Hubzylinder abkoppelt, wenn ein Hindernis im Verfahrweg des Stauraums angeordnet wird. Aus der FR 2 817 718 ist ein Stauraum in einer Tischfläche bekannt, welcher durch eine Abdeckplatte verschlossen wird wobei die Abdeckplatte an ihren Ränden gegnüber dem umgebenden Möbel über Dichtungen abdichtet. Nachteilig an den genannten Ausführungen ist, dass ein Einklemmen in Spalten zwischen den bewegten Möbelteilen nicht ausreichend vermieden wird, da der Spalt zu eng gehalten ist, oder dass durch die mechanische Entkopplung der Verfahrweg verändert wird und eine Repositionierung des Möbelteils erforderlich macht.

Unter einem engen Spalt ist ein Spalt zu verstehen, der bei zusammen gefahrenem Möbel so dimensioniert ist, dass kein Einbringen eines Körperteils mehr möglich ist, also kein Einklemmen zugelassen wird. Übliche Möbelfugen bzw. Spaltmaße bei Küchenmöbeln können als enge Spalte betrachtet werden. Ein weiter Spalt hingegen lässt in seiner Dimensionierung ein Einklemmen zu.

Es ist Aufgabe der Erfindung, ein Möbel vorzuschlagen, welches dem Nutzer eine erhöhte Sicherheit gegenüber einem Einklemmen von Körperteilen bietet.

Diese Aufgabe wird ausgehend von den Merkmalen des Oberbegriffs des Anspruchs 1 durch die kennzeichnenden Merkmale des Anspruchs 1 gelöst. In den Unteransprüchen sind vorteilhafte und zweckmäßige Weiterbildungen angegeben.

Bei dem erfindungsgemäßen Möbel ist der Kantenbereich des ersten Möbelteils und/oder der Kantenbereich des zweiten Möbelteils derart ausgebildet, dass das Einklemmen eines Körperglieds einer Person durch eine elastische Ausführung wenigstens eines der Kantenbereiche auf eine ungefährliche, maximale Klemmkraft begrenzt wird und/oder derart ausgebildet dass das Einklemmen eines Körperglieds einer Person durch eine Formgebung wenigstens eines der Kantenbereiche vermieden wird. Durch eine derartige Ausbildung der Kantenbereiche ist der Einklemmschutz an allen relevanten Stellen vorhanden und kann nicht wie z.B. durch das Umgehen oder Hintergreifen von Blenden umgangen werden. Die Erfindung sieht vor, ein Möbel vollständig mit einem Einklemmschutz auszustatten, welcher unabhängig von dem Vorhandensein oder dem Wirksamsein von Blenden und Abdeckungen den Menschen schützt.

Erfindungswesentlich ist hierbei, dass das erste Möbelteil durch einen unelastischen Abschnitt und das zweite Möbelteil durch einen elastischen Abschnitt gebildet ist, wobei der elastische Abschnitt als Kantenbereich ausgebildet ist, wobei der Kantenbereich einen Kern und eine Blende umfasst, wobei der Kern zu dem gegenüberliegenden Möbelteil hin durch die Blende verdeckt ist und wobei die Blende bei einer Kollision unter Verformung des elastischen Kerns bewegt wird. Hierdurch ist es unter Beibehaltung der Schutzfunktion möglich, dem Kantenbereich ein hochwertiges Aussehen zu geben.

Bevorzugt sieht die Erfindung vor, den Kern mit einem dreieckförmigen Querschnitt auszubilden und mit dem zughörigen Möbelteil insbesondere zu verkleben, wobei der Kern so angeordnet ist, dass eine Kathete des Querschnitts in einer Außenfläche des Möbelteils verläuft. Hierdurch lässt sich der Bedarf an elastischem Material unter Beibehaltung der Schutzfunktion reduzieren.

Die Erfindung sieht auch vor, den Kern durch die Blende zu verdecken, wobei die Blende insbesondere wenigstens einen ersten und einen zweiten Schenkel umfasst, wobei die Blende insbesondere auch ein Gelenk umfasst, durch welches die Schenkel gelenkig verbunden sind. Hierdurch ist es möglich, den Kern vollständig vor Staub zu schützen und eine kundenfreundliche Reinigung der Möbelteile zu garantieren.

In einer weiteren Ausführungsform ist vorgesehen, dass im Kantenbereich des ersten Möbelteils und/oder im Kantenbereich des zweiten Möbelteils ein drucksensitives Signalelement vorgesehen ist. Das Signalelement kann dabei zusätzlich zu den Kantenbereichen, welche vor einer direkten Verletzung eines Körperteils schützen, ein Signal zur weiteren Steuerung des Möbels zur Verfügung gestellt wird.

Eine mögliche Ausführung besteht darin, das drucksensitive Signalelement als piezoelektrisches Element auszubilden. Piezoelektrische Elemente liefern einen direkten Zugang zu elektrischen Signalen, welche durch mechanische Beanspruchung der piezoelektrischen Elemente erzeigt werden. Sie bieten damit einen einfachen, bewährten und kostengünstigen Zugang zur Umsetzung von mechanischer Beanspruchung, beispielsweise bei einer Klemmkraft, zu einem elektrischen Signal.

Eine bevorzugte Ausführung sieht vor, dass das drucksensitive Element als binäres Schaltelement mit einer An-/Aus Funktion ausgebildet ist. Auf diese Weise kann ein Schaltsignal ohne besondere Signalauswertung an eine Steuerung, beispielsweise eine Motorsteuerung für das bewegte Möbelteil weitergegeben werden.

Eine weitere bevorzugte Ausführung sieht überdies vor, dass das drucksensitive Element als proportionales Schaltelement mit einem Schaltsignal ausgebildet ist, wobei das Schaltsignal proportional zu einer Kraft durch das Einklemmen eines Körperglieds einer Person ist. Durch eine proportionale Signalgebung kann flexibler auf die existierende Klemmkraft eingegangen werden und es können situationsabhängige Schwellenwerte, beispielsweise zur Bewegungssteuerung herangezogen werden. Beispielsweise führt leichtes Einklemmen zum Stopp der Bewegung wohingegen eine starke Klemmkraft eine Rückwärtsbewegung erzeugt.

Allgemein ist es für die Erfindung als vorteilhaft anzusehen, wenn Mittel, insbesondere eine Steuerung für einen Antrieb, vorhanden sind, welche eine Bewegung eines Möbelteils stoppen und/oder eine Bewegungsrichtung eines Möbelteils umkehren, sobald eine ungefährliche, maximale Klemmkraft durch das Einklemmen eines Körperglieds (15) einer Person in einer elastischen Ausführung wenigstens eines der Kantenbereiches überschritten wird. Auf diese Weise werden Verletzungen vermieden und die Betriebssicherheit derartiger Möbel verbessert.

Weitere Einzelheiten der Erfindung werden in der Zeichnung anhand von schematisch dargestellten Ausführungsbeispielen beschrieben. Hierbei zeigt:
- Figur 1a bis 1c:: eine erste Variante eines nicht erfindungsgemäßen Möbels in mehreren Ansichten;
- Figur 2:: eine zweite Variante eines nicht erfindungsgemäßen Möbels;
- Figur 3a, 3b:: eine Ausführungsvariante eines erfindungsgemäßen Möbels;
- Figur 4a, 4b:: eine Ausführungsvariante eines erfindungsgemäßen Möbels;
- Figur 5:: eine dritte Variante eines nicht erfindungsgemäßen Möbels und
- Figur 6:: eine vierte Variante eines nicht erfindungsgemäßen Möbels.

In den Figuren 1a bis 1c ist eine erste Variante eines nicht erfindungsgemäßen Möbels 1 schematisch in drei Ansichten dargestellt. In der Figur 1a ist das Möbel 1 in Seitenansicht gezeigt. Das Möbel 1 ist als Hubtisch 2 ausgebildet, welcher ein erstes, fest stehendes Möbelteil 3 und ein zweites verfahrbares Möbelteil 4 umfasst, wobei das verfahrbare Möbelteil 4 in den Figuren 1a und 1b in einer ausgefahrenen bzw. hochgefahrenen Arbeitsstellung A gezeigt ist und wobei das verfahrbare Möbelteil 4 in der Figur 1c in einer eingefahrenen Grundstellung G gezeigt ist. Das verfahrbare Möbelteil 4 umfasst auch eine Verblendung 5, durch welche eine nicht dargestellte Hubmechanik verdeckt ist. In der in der Figur 1c gezeigten Grundstellung G liegen sich Kantenbereiche 11, 12 der Möbelteile 3, 4 gegenüber. Hierbei liegt ein schmaler Spalt 7 zwischen den Kantenbereichen 11, 12, welcher eine Spaltbreite B7 aufweist. In der in der Figur 1a gezeigten Arbeitsstellung A liegen sich die Kantenbereich 11, 12 der Möbelteile 3, 4 ebenfalls gegenüber, aber es liegt ein breiter Spalt 8 zwischen diesen, welcher eine Spaltbreite B8 aufweist. Aus der Arbeitstellung A wird das verfahrbare Möbelteil 4 in eine nach unten gerichtete Zufahrrichtung y' in die Grundstellung G verfahren. Aus der Grundstellung G wird das verfahrbare Möbelteil 4, welches durch eine als Tischkorpus 9 ausgebildete Tischplatte 10 gebildet ist, in eine nach oben gerichtete Ausfahrrichtung y in die Arbeitsstellung A verfahren. Der Kantenbereich 11 des fest stehenden Möbelteils 3 und der Kantenbereich 12 des verfahrbaren Möbelteils 4 sind in den Figuren 1a bis 1c durch Kreuzschraffuren angedeutet. Das erste Möbelteil 3 umfasst einen unelastischen bzw. starren Abschnitt 3a und einen elastischen Abschnitt 3b, wobei der elastische Abschnitt 3b durch den Kantenbereich 11 gebildet ist und aus einem elastisch verformbaren Material 13 besteht. Das zweite Möbelteil 4 umfasst einen unelastischen Abschnitt 4a und einen elastischen Abschnitt 4b, wobei der elastische Abschnitt 4b durch den Kantenbereich 12 gebildet ist und aus einem elastisch verformbaren Material 14 besteht. Sofern ein Körperglied 15 wie ein in der Figur 1c vergrößert dargestellter Finger 16 beim Verfahren in die Grundstellung G zwischen die Möbelteile 3 und 4 gehalten wird und das obere Möbelteil 4 in die Grundstellung G verfahren wird, wird der Finger 16 - ohne dass eine Verletzung auftritt - sanft zwischen die elastischen Abschnitte 3b und 4b der Möbelteile 3 und 4 geklemmt und kann ohne nennenswerten Kraftaufwand durch eine Bewegung in die Pfeilrichtung x aus der in der Figur 1c gezeigten Klemmsituation gelöst werden. In der Figur 1c, welche die Tischplatte 10 in geschnittener Ansicht zeigt, ist erkennbar, dass der Kantenbereich 12 bzw. der den Kantenbereich 12 bildende elastische Abschnitt 4b mit einem rechteckförmigen Querschnitt 17 ausgebildet ist.

In der Figur 2 ist als zweite nicht erfindungsgemäße Variante schematisch ein Möbel 101 gezeigt, dass grundsätzlich vergleichbar zu dem in den Figuren la bis 1c dargestellten Möbel ausgeführt ist und ebenfalls ein fest stehendes Möbelteil 103 und ein verfahrbares Möbelteil 104 umfasst. Im Unterschied zu diesem weisen Kantenbereiche 111, 112 bzw. elastische Abschnitte 103b und 104b, welche die die Kantenbereich 111, 112 bilden, dreieckförmige Querschnitte 118a, 118b auf. Hierbei sind die elastischen Abschnitte 103b und 104b so angeordnet, dass bei einer Betrachtung der Querschnitte 118a bzw. 118b eine Kathete 119 bzw. 120 des jeweiligen, dreieckförmigen Querschnitts 118a bzw. 118b in Verlängerung einer Außenfläche 121 bzw. 122 des jeweiligen Abschnitts 103b bzw. 104b verläuft. Durch den Werkstoffwechsel von starren Abschnitten 103a und 104a auf elastische Abschnitte 103b und 104b werden Kanten gebildet, welche bei Kollisionen nachgeben und Verletzungen verhindern.

In den Figuren 3a und 3b ist eine Ausführungsvariante eines erfindungsgemäßen Möbels 201 gezeigt, wobei von dem Möbel 201 nur ein unteres Möbelteil 203 ausschnittsweise dargestellt ist. Das untere Möbelteil 203 umfasst einen unelastischen Abschnitt 203a und einen elastischen Abschnitt 203b. Hierbei umfasst der elastische Abschnitt 203b einen Kern 223 und eine Blende 224 und ist als Kantenbereich 211 ausgebildet. Der Kern 223 ist elastisch ausgeführt und mit dem unelastischen Abschnitt 203a verklebt. Sofern ein nicht dargestelltes Körperglied oder ein sonstiger Gegenstand in die Pfeilrichtung y' gegen die Blende 224 drückt, weicht diese unter Verformung des elastischen Kerns 223 nach unten aus. Hierbei ist die Blende 224 nur mit dem unelastischen Abschnitt 203a verbunden und gleitet bei einer Belastung auf dem sich verformenden Kern 223 ab, so wie dies in der Figur 3b schematisch dargestellt ist. Bei einer Rückverformung des verformten Kerns 223 stellt sich wieder der in der Figur 3a gezeigte Zustand ein. Bei einer derartigen Bauform ist eine mehrmalige Aktivierung des Einklemmschutzes möglich, ohne dass das Aussehen des unteren Möbelteils 203 beeinträchtigt wird, da die Blende 224 die auftretende Belastung gleichmäßig auf den elastischen Kern 223 verteilt und so die Ausbildung von Einkerbungen und sonstigen Belastungsspuren an dem Kern 223 verhindert. Der Kern 223 weist in seiner in der Figur 3a gezeigten, entspannten Stellung im Schnitt einen dreieckförmigen Querschnitt 218a auf. Bezogen auf seinen Querschnitt 218a ist der Kern 223 so ausgerichtet, dass dieser mit einer Kathete 219 als Fortsetzung einer Außenfläche 221 des unteren Möbelteils 203 verläuft. Die Blende 224 bildet eine Kontaktfläche 226, welche sich bei Belastung schräg stellt und ein in Gefahr befindliche Körperglied bei vorhandener Bewegung in Zufahrrichtung y' mit einer von dem Möbel 201 weg gerichteten Ausschiebekraft Kx aus einer Gefahrenzone 228 leitet.

In den Figuren 4a und 4b ist eine zweite Ausführungsvariante eines erfindungsgemäßen Möbels 301 gezeigt, wobei von dem Möbel 301 nur ein unteres Möbelteil 303 ausschnittsweise dargestellt ist. Das untere Möbelteil 303 umfasst einen unelastischen Abschnitt 303a und einen elastischen Abschnitt 303b, welcher einen Kantenbereich 311 bildet. Hierbei umfasst der elastische Abschnitt 303b einen Kern 323 und eine Blende 324. Der Kern 323 ist elastisch ausgeführt und mit dem unelastischen Abschnitt 303a verklebt. Die Blende 324 umfasst einen ersten Schenkel 324a und einen zweiten Schenkel 324b sowie ein Gelenk 324c, welches die beiden Schenkel 324a und 324b gelenkig verbindet. Sofern ein nicht dargestelltes Körperglied oder ein sonstiger Gegenstand in die Pfeilrichtung y' gegen die Blende 324 drückt, weicht diese unter Verformung des elastischen Kerns 323 nach unten aus, wobei der zweite Schenkel 324b zur Freigabe eines Verformungsraums 325 durch den sich verformenden Kern 323 gegenüber dem ersten Schenkel 324a verschwenkt wird. Hierbei ist die Blende 324 nur mit dem unelastischen Abschnitt 303a verbunden und gleitet bei einer Belastung auf dem sich verformenden Kern 323 ab, so wie dies in der Figur 4b schematisch dargestellt ist. Bei einer Rückverformung des verformten Kerns 323 stellt sich wieder der in der Figur 4a gezeigte Zustand ein. Bei einer derartigen Bauform ist der Kern 323 in der unbelasteten Stellung vollständig durch die Blende 324 geschützt. Der Kern 323 weist in seiner in der Figur 4a gezeigten, entspannten Stellung im Schnitt einen dreieckförmigen Querschnitt 318a auf. Bezogen auf seinen Querschnitt 318a ist der Kern 323 so ausgerichtet, dass dieser mit einer Kathete 319 parallel zu einer Außenfläche 321 des unteren Möbelteils 303 verläuft. Die Blende 324 bildet eine Kontaktfläche 326, welche sich bei Belastung schräg stellt und ein in Gefahr befindliches Körperglied bei vorhandener Bewegung in Zufahrrichtung y' mit einer von dem Möbel 301 weg gerichteten Ausschiebekraft Kx aus einer Gefahrenzone 328 leitet.

Die Figuren 3a bis 4b zeigen jeweils nur das feststehende Möbelteil 203 bzw. 303. Erfindungsgemäß ist es vorgesehen, alternativ oder zusätzlich das jeweils nicht dargestellte, verfahrbare Möbelteil entsprechend auszubilden. Grundsätzlich bringen die in den Figuren 3a bis 4a gezeigten Ausführungsformen den Vorteil mit sich, dass durch die schrägstellung, welche der elastische Abschnitt 203b bzw. 303b bei Belastung einnimmt, das in Gefahr befindliche Körperglied bei vorhandener Bewegung eine von dem Möbel weg gerichtete Ausschiebekraft erfährt und somit aus der Gefahrenzone geleitet wird. Durch die elastische Lagerung der Blenden ist es möglich, den elastischen Abschnitten im unbelasteten Zustand das Erscheinungsbild von Stufen und insbesondere von rechtwinkligen Stufen zu geben.

In der Figur. 5 ist eine dritte Variante eines nicht erfindungsgemäßen Möbels 401 dargestellt. Das Möbel 401 ist in Seitenansicht gezeigt. Das Möbel 401 ist als Hubtisch 402 ausgebildet, welcher ein erstes, fest stehendes Möbelteil 403 und ein zweites verfahrbares Möbelteil 404 umfasst, wobei das verfahrbare Möbelteil 404 in der Figur 5 in einer ausgefahrenen bzw. hochgefahrenen Arbeitsstellung A gezeigt ist. In dieser Arbeitsstellung A liegen sich Kantenbereiche 411, 412 der Möbelteile 403, 404 gegenüber und es liegt ein breiter Spalt 408 zwischen diesen, welcher eine Spaltbreite B408 aufweist. Aus der Arbeitstellung A wird das verfahrbare Möbelteil 404 in eine nach unten gerichtete Zufahrrichtung y' in eine nicht dargestellte Grundstellung verfahren. Der Kantenbereich 411 des fest stehenden Möbelteils 403 und der Kantenbereich 412 des verfahrbaren Möbelteils 404 weisen Kontaktfläche 426 bzw. 427 auf, welche schräg zu der Zufahrrichtung y' stehen und als schräger Leistenbereich bzw. als Fase ausgeführt sind. Hierbei ist die Kontaktfläche 427 des Kantenbereichs 412 des zweiten, verfahrbaren Möbelteils 404 zu der Zufahrrichtung y' derart schräg angeordnet ist, dass die Kontaktfläche 427 beim Zufahren auf ein an der Kontaktfläche 427 anliegendes bzw. der Kontaktfläche 427 im Fahrweg stehendes, nicht dargestelltes Körperglied eine Senkrecht zu der Zufahrrichtung y' und weg von dem Möbel 401 gerichtete Ausschiebekraft Kx ausübt und das nicht dargestellte Körperglied aus einer Gefahrenzone 428 schiebt. Solange das Körperglied an dem unteren Kantenbereich 411 und an einer Verblendung 405 des nach unten fahrenden Möbelteils 404 anliegt, dient die Verblendung 405 als Abgleitvorrichtung, welche an dem Körperglied mit geringer Reibung entlang gleitet. Hierbei ist die Kontaktfläche 426 des Kantenbereichs 411 des ersten Möbelteils 403 zu der Zufahrrichtung y' derart schräg angeordnet ist, dass die Kontaktfläche 426 auf ein in die Zufahrrichtung y' bewegtes bzw. geführtes, nicht dargestelltes Körperglied ebenfalls eine senkrecht zu der Zufahrrichtung y' und weg von dem Möbel 401 gerichtete Ausschiebekraft Kx ausübt und das nicht dargestellte Körperglied aus der Gefahrenzone 428 schiebt. Die Kontaktflächen 426 und 427 sind als schräg verlaufenden Fasen ausgebildet, welche das Möbel 401 überall dort umlaufen wo eine Einklemmgefahr besteht.

In der Figur 6 ist eine vierte Variante eines nicht erfindungsgemäßen Möbels 501 dargestellt. Das Möbel 501 ist vergleichbar zu dem in der Figur 5 gezeigten Möbel ausgeführt. Im Unterschied zu diesem sind Kontaktfläche 526 und 527 nicht schräg verlaufend, sondern gewölbt verlaufend ausgebildet. Die Kontaktflächen 526 und 527 bilden somit gewölbt verlaufende Fasen, welche das Möbel 501 überall dort gegenüberliegenden umlaufen wo eine Einklemmgefahr besteht.

Eine schräg bzw. gewölbt verlaufende Ausführung der Kontaktflächen, wie diese in den Figuren 5 und 6 gezeigt ist, hat weiterhin den Vorteil, dass sich Schmutzpartikel und Brösel hierauf nicht ablagern, sondern zu Boden geleitet werden, so dass derartig ausgebildete Kontaktflächen grundsätzlich einen ebenso geringen Reinigungsaufwand erforderlich machen wie Wangenflächen. Weiterhin eignen sich derartige Kontaktflächen bzw. Kanten dazu Form und Funktion zu vereinen und bilden hiermit funktionelle Designelemente.

Figur 7 zeigt eine schematische Ausführung eines Möbels, bei welchem unterhalb der Bereiche 111, 112 ein drucksensitives Element 600 angeordnet ist. Dieses Element 600 kann als binäres Schaltelement, beispielsweise in Form eines Kurzschlussschalters oder als proportionales Schaltelement, beispielsweise in Form einer Piezofolie oder dergleichen ausgebildet sein. Wird nun bei der Bewegung des Möbelteils 104 hin zum Möbelteil 103 ein Körperteil im Bereich zwischen den Bereichen 111, 112 eingeklemmt, so wird ab der Überschreitung einer ungefährlichen Klemmkraft an dem druchsensitiven Element 600 ein Signal generiert, welches beispielsweise zum Stoppen der Bewegung als Steuersignal herangezogen werden kann. Es ist auch denkbar, das Steuersignal zusätzlich als Steuersignal für eine reversierte Bewegung in entgegengesetzter Richtung einzusetzen, damit ein eingeklemmtes Körperteil umgehend wieder freigegeben wird.

Die Erfindung ist nicht auf dargestellte oder beschriebene Ausführungsbeispiele beschränkt. Sie umfasst vielmehr Weiterbildungen der Erfindung im Rahmen der Schutzrechtsansprüche.

### Bezugszeichenliste:

- 1: Möbel
- 2: Hubtisch
- 3: fest stehendes Möbelteil
- 3a: unelastischer Abschnitt von 3
- 3b: elastischer Abschnitt von 3
- 4: verfahrbares Möbelteil
- 4a: unelastischer Abschnitt von 4
- 4b: elastischer Abschnitt von 4
- 5: Verblendung
- 6: nicht belegt
- 7, 8: schmaler bzw. breiter Spalt
- 9: Tischkorpus
- 10: Tischplatte
- 11, 12: Kantenbereich
- 13, 14: elastisch verformbares Material
- 15: Körperglied
- 16: Finger
- 17: rechteckförmiger Querschnitt

- 101: Möbel
- 103: fest stehendes Möbelteil
- 103b: elastischer Abschnitt
- 104: verfahrbares Möbelteil
- 104b: elastischer Abschnitt
- 111, 112: Kantenbereich
- 118a, 118b: dreieckförmiger Querschnitt
- 119, 120: Kathete
- 121, 122: Außenfläche

- 201: Möbel
- 203: unteres Möbelteil
- 203a: unelastischer Abschnitt
- 203b: elastischer Abschnitt
- 211: Kantenbereich
- 218a: dreieckförmiger Querschnitt
- 219: Kathete
- 221: Außenfläche
- 223: Kern
- 224: Blende
- 226: Kontaktfläche
- 228: Gefahrenzone

- 301: Möbel
- 303: unteres Möbelteil
- 303a: unelastischer Abschnitt
- 303b: elastischer Abschnitt
- 311: Kantenbereich
- 318a: dreieckförmiger Querschnitt
- 319: Kathete
- 321: Außenfläche
- 323: Kern
- 324: Blende
- 324a, 324b: Schenkel von 324
- 324c: Gelenk von 324
- 325: Verformungsraum
- 326: Kontaktfläche
- 328: Gefahrenzone

- 401: Möbel
- 402: Hubtisch
- 403, 404: fest stehendes bzw. verfahrbares Möbelteil
- 405: Verblendung
- 411, 412: Kantenbereich
- 408: breiter Spalt
- 426, 427: Kontaktfläche
- 428: Gefahrenzone

- 501: Möbel
- 526, 527: Kontaktfläche
- 600: drucksensitives Signalelement

- A: Arbeitsstellung
- B7, B8, B408.: Spaltbreite von 7 bzw. 8 bzw. 408
- G: Grundstellung
- Kx: Ausschiebekraft
- y: Ausfahrrichtung
- y': Zufahrrichtung

## Patentansprüche

1. Möbel (1; 101; 201; 301; 401; 501) umfassend ein fest stehendes Möbelteil (3; 203; 303; 403) und ein relativ zum dem feststehenden Möbelteil (3; 203; 303; 403) verfahrbares Möbelteil (4; 404),
- wobei sich die beiden Möbelteile (3; 203; 303; 403; 4; 404) in einer Grundstellung (G) mit Kantenbereichen (11, 12; 111, 112; 411, 412) unter Ausbildung eines engen Spalts (7) mit einer Spaltbreite (B7) von insbesondere maximal 3 mm gegenüberstehen,
- wobei die beiden Möbelteile (3; 203; 303; 403; 4; 404) in einer Arbeitsstellung (A) mit Kantenbereichen (11, 12; 111, 112; 411, 412) unter Ausbildung eines weiten Spalts (8) mit einer Spaltbreite (B8) von insbesondere minimal 15 mm gegenüberstehen,
- wobei das verfahrbare Möbelteil (4; 404) aus der Arbeitsstellung (A) in eine Zufahrrichtung (y') in die Grundstellung (G) verfahrbar ist und wobei das verfahrbare Möbelteil (4; 404) aus der Grundstellung (G) in eine Ausfahrrichtung (y) in die Arbeitsstellung (A) verfahrbar ist, wobei
- der Kantenbereich (11; 111) des ersten Möbelteils (3; 203; 303) und/oder der Kantenbereich (12; 112) des zweiten Möbelteils (4) derart ausgebildet ist, dass das Einklemmen eines Körperglieds (15) einer Person durch eine elastische Ausführung wenigstens eines der Kantenbereiche (11, 12; 111, 112) auf eine ungefährliche, maximale Klemmkraft begrenzt wird und/oder
- dass das Einklemmen eines Körperglieds (15) einer Person durch eine Formgebung wenigstens eines der Kantenbereiche (411, 412) vermieden wird;
**dadurch gekennzeichnet, dass**
- das erste Möbelteil (203; 303) einen unelastischen Abschnitt (203a; 303a) und das zweite Möbelteil (203; 303) einen elastischen Abschnitt (203b; 303b) umfasst, wobei der elastische Abschnitt (203b; 303b) als Kantenbereich (211; 311) ausgebildet ist, wobei der Kantenbereich (211; 311) einen Kern (223; 323) und eine Blende (224; 324) umfasst, wobei der Kern (223; 323) zu dem gegenüberliegenden Möbelteil hin durch die Blende (223; 323) verdeckt ist und wobei die Blende (224; 324) bei einer Kollision unter Verformung des elastischen Kerns (223; 323) bewegt wird.

2. Möbel nach Anspruch 1, **dadurch gekennzeichnet, dass** der Kern (223; 323) einen dreieckförmigen Querschnitt (218a; 318a) aufweist und mit dem zughörigen Möbelteil (203; 303) insbesondere verklebt ist, wobei der Kern (223; 323) so angeordnet ist, dass eine Kathete (219; 319) des Querschnitts (218a; 318a) in einer Außenfläche (221; 321) des Möbelteils (203; 303) verläuft.

3. Möbel nach Anspruch 1, **dadurch gekennzeichnet, dass** die Blende (324) den Kern (323) verdeckt, wobei die Blende (324) insbesondere wenigstens einen ersten und einen zweiten Schenkel (324a, 324b) umfasst, wobei die Blende (324) insbesondere auch ein Gelenk (324c) umfasst durch welche die Schenkel (324a, 324b) gelenkig verbunden sind.

4. Möbel nach Anspruch 1, **dadurch gekennzeichnet, dass** der Kantenbereich des zweiten Möbelteils derart ausgebildet ist, dass dieser eine Kontaktfläche aufweist, welche sich im Belastungsfall zu der Zufahrrichtung derart schräg stellt, dass die Kontaktfläche beim Zufahren auf ein an der Kontaktfläche anliegendes Körperglied eine senkrecht zu der Zufahrrichtung und weg von dem Möbel gerichtete Ausschiebekraft ausübt und das Körperglied aus einer Gefahrenzone schiebt und/oder dass der Kantenbereich (205; 305) des ersten, unbeweglichen Möbelteils (203; 303) derart ausgebildet ist, dass dieser eine Kontaktfläche (226; 326) aufweist, welche sich im Belastungsfall zu der Zufahrrichtung (y') derart schräg stellt, dass die Kontaktfläche (226; 326) auf ein in die Zufahrrichtung (y') geführtes Körperglied eine senkrecht zu der Zufahrrichtung (y') und weg von dem Möbel (201; 301) gerichtete Ausschiebekraft (Kx) ausübt und das Körperglied aus einer Gefahrenzone (228; 328) schiebt.

5. Möbel nach einem der vorangegangenen Ansprüche, dadurch gekennzeichent, dass im Kantenbereich (11; 111) des ersten Möbelteils (3; 203; 303) und/oder im Kantenbereich (12; 112) des zweiten Möbelteils (4) ein drucksensitives Signalelement (600) vorgesehen ist.

6. Möbel nach Anspruch 5, **dadurch gekennzeichnet, dass** das drucksensitive Signalelement (600) als piezoelektrisches Element ausgestaltet ist.

7. Möbel nach Anspruch 5 oder 6, **dadurch gekennzeichnet, dass** das drucksensitive Element als binäres Schaltelement mit einer An-/Aus Funktion ausgebildet ist.

8. Möbel nach Anspruch 5 oder 6, **dadurch gekennzeichnet, dass** das drucksensitive Element als proportionales Schaltelement mit einem Schaltsignal ausgebildet ist, wobei das Schaltsignal proportional zu einer Kraft durch das Einklemmen eines Körperglieds (15) einer Person ist.

9. Möbel nach einem der vorangegangenen Ansprüche, **dadurch gekennzeichnet, dass** Mittel, insbesondere eine Steuerung für einen Antrieb, vorhanden sind, welche eine Bewegung eines Möbelteils stoppen und/oder eine Bewegungsrichtung eines Möbelteils umkehren, sobald eine ungefährliche, maximale Klemmkraft durch das Einklemmen eines Körperglieds (15) einer Person in einer elastischen Ausführung wenigstens eines der Kantenbereiche (11, 12; 111, 112) überschritten wird.

## Claims

1. Furniture (1; 101; 201; 301; 401; 501) comprising a fixed furniture part (3; 203; 303; 403) and a furniture part (4; 404) which is movable relative to the fixed furniture part (3; 203; 303; 403),
- wherein the two furniture parts (3; 203; 303; 403; 4; 404) are opposite one another in a basic position (G) by way of edge regions (11, 12; 111, 112; 411, 412) with the formation of a narrow gap (7) with a gap width (B7) of in particular a maximum of 3 mm,
- wherein the two furniture parts (3; 203; 303; 403; 4; 404) are opposite one another in an operative position (A) by way of edge regions (11, 12; 111, 112; 411, 412) with the formation of a wide gap (8) with a gap width (B8) of in particular a minimum of 15 mm,
- wherein the movable furniture part (4; 404) is movable from the operative position (A) in a retraction direction (y') into the basic position (G) and wherein the movable furniture part (4; 404) is movable from the basic position (G) in an extension direction (y) into the operative position (A), wherein
- the edge region (11; 111) of the first furniture part (3; 203; 303) and/or the edge region (12; 112) of the second furniture part (4) are/is designed in such a way that the pinching of an appendage (15) of a person is limited to a harmless, maximum clamping force by an elastic configuration of at least one of the edge regions (11, 12; 111, 112) and/or
- in such a way that the pinching of an appendage (15) of a person is avoided through a shaping of at least one of the edge regions (411, 412);
**characterized in that**
- the first furniture part (203; 303) comprises a non-elastic portion (203a; 303a) and the second furniture part (203; 303) comprises an elastic portion (203b; 303b), wherein the elastic portion (203b; 303b) is designed as an edge region (211; 311), wherein the edge region (211; 311) comprises a core (223; 323) and a cover (224; 324), wherein the core (223; 323) is concealed with respect to the opposite furniture part by the cover (223; 323), and wherein the cover (224; 324) is moved upon a collision with deformation of the elastic core (223; 323) .

2. Furniture according to Claim 1, **characterized in that** the core (223; 323) has a triangular cross section (218a; 318a) and is in particular adhesively bonded to the associated furniture part (203; 303), wherein the core (223; 323) is arranged in such a way that a leg (219; 319) of the cross section (218a; 318a) extends in an outer surface (221; 321) of the furniture part (203; 303) .

3. Furniture according to Claim 1, **characterized in that** the cover (324) conceals the core (323), wherein the cover (324) comprises in particular at least a first and a second leg (324a, 324b), wherein the cover (324) in particular also comprises an articulation (324c) by means of which the legs (324a, 324b) are articulatedly connected.

4. Furniture according to Claim 1, **characterized in that** the edge region of the second furniture part is designed in such a way that it has a contact surface which, in the case of loading, slants with respect to the retraction direction in such a way that, upon retraction, the contact surface exerts on an appendage bearing on the contact surface a pushing-out force directed perpendicularly to the retraction direction and away from the item of furniture and pushes the appendage out of a danger zone, and/or **in that** the edge region (205; 305) of the first, immovable furniture part (203; 303) is designed in such a way that it has a contact surface (226; 326) which, in the case of loading, slants with respect to the retraction direction (y') in such a way that the contact surface (226; 326) exerts on an appendage guided in the retraction direction (y') a pushing-out force (Kx) directed perpendicularly to the retraction direction (y') and away from the item of furniture (201; 301) and pushes the appendage out of a danger zone (228; 328).

5. Furniture according to one of the preceding claims, **characterized in that** a pressure-sensitive signal element (600) is provided in the edge region (11; 111) of the first furniture part (3; 203; 303) and/or in the edge region (12; 112) of the second furniture part (4).

6. Furniture according to Claim 5, **characterized in that** the pressure-sensitive signal element (600) is configured as a piezoelectric element.

7. Furniture according to Claim 5 or 6, **characterized in that** the pressure-sensitive element is designed as a binary switching element with an on/off function.

8. Furniture according to Claim 5 or 6, **characterized in that** the pressure-sensitive element is designed as a proportional switching element with a switching signal, wherein the switching signal is proportional to a force due to the pinching of an appendage (15) of a person.

9. Furniture according to one of the preceding claims, **characterized in that** means, in particular a control for a drive, are present which stop a movement of a furniture part and/or reverse a movement direction of a furniture part as soon as there is exceeded a harmless, maximum clamping force due to the pinching of an appendage (15) of a person in an elastic configuration of at least one of the edge regions (11, 12; 111, 112).

## Revendications

1. Meuble (1 ; 101 ; 201 ; 301 ; 401 ; 501) comprenant une partie de meuble fixe (3 ; 203 ; 303 ; 403) et une partie de meuble (4 ; 404) déplaçable par rapport à la partie de meuble fixe (3 ; 203 ; 303 ; 403),
- les deux parties de meuble (3 ; 203 ; 303 ; 403 ; 4 ; 404) étant l'une en face de l'autre dans une position de base (G) avec des régions d'arête (11, 12 ; 111, 112 ; 411, 412) formant une fente étroite (7) ayant une largeur de fente (B7) notamment de 3 mm au maximum,
- les deux parties de meuble (3 ; 203 ; 303 ; 403 ; 4 ; 404) étant l'une en face de l'autre dans une position de travail (A) avec des régions d'arête (11, 12 ; 111, 112 ; 411, 412) formant une fente large (8) ayant une largeur de fente (B8) notamment de 15 mm au minimum,
- la partie de meuble déplaçable (4 ; 404) pouvant être déplacée de la position de travail (A) dans une direction d'entrée (y') dans la position de base (G) et la partie de meuble déplaçable (4 ; 404) pouvant être déplacée de la position de base (G) dans une direction de sortie (y) dans la position de travail (A),
- la région d'arête (11 ; 111) de la première partie de meuble (3 ; 203 ; 303) et/ou la région d'arête (12 ; 112) de la deuxième partie de meuble (4) étant réalisées de telle sorte que le coincement d'un membre (15) d'une personne soit limité à une force de serrage maximale sans danger grâce à une réalisation élastique d'au moins l'une des régions d'arête (11, 12 ; 111, 112), et/ou
- le coincement d'un membre (15) d'une personne étant évité par un façonnage d'au moins l'une des régions d'arête, (411 412) ;
**caractérisé en ce que**
- la première partie de meuble (203 ; 303) comprend une portion non élastique (203a ; 303a) et la deuxième partie de meuble (203 ; 303) comprend une portion élastique (203b ; 303b), la portion élastique (203b ; 303b) étant réalisée sous forme de région d'arête (211 ; 311), la région d'arête (211 ; 311) comprenant un centre (223 ; 323) et un bandeau (224 ; 324),
le centre (223 ; 323) étant couvert par le bandeau (223 ; 323) vers la partie de meuble opposée et le bandeau (224 ; 324) étant déplacé dans le cas d'une collision par déformation du centre élastique (223 ; 323).

2. Meuble selon la revendication 1, **caractérisé en ce que** le centre (223 ; 323) présente une section transversale triangulaire (218a ; 318a) et est notamment collé à la partie de meuble associée (203 ; 303), le centre (223 ; 323) étant disposé de telle sorte qu'un côté de l'angle droit (219 ; 319) de la section transversale (218a ; 318a) s'étende dans une surface extérieure (221 ; 321) de la partie de meuble (203 ; 303).

3. Meuble selon la revendication 1, **caractérisé en ce que** le bandeau (324) couvre le centre (323), le bandeau (324) comprenant notamment au moins une première et une deuxième branche (324a, 304b), le bandeau (324) comprenant notamment également une articulation (324c) par le biais de laquelle les branches (324a, 324b) sont connectées de manière articulée.

4. Meuble selon la revendication 1, **caractérisé en ce que** la région d'arête de la deuxième partie de meuble est réalisée de telle sorte que celle-ci présente une surface de contact qui, en cas de sollicitation, se positionne obliquement par rapport à la direction d'entrée, de telle sorte que la surface de contact, lors de l'entrée, exerce sur un membre du corps s'appliquant contre la surface de contact, une force de sortie orientée perpendiculairement à la direction d'entrée et à l'écart du meuble et pousse l'organe du corps à l'extérieur d'une zone de danger et/ou **en ce que** la région d'arête (205 ; 305) de la première partie de meuble non mobile (203 ; 303) est réalisée de telle sorte que celle-ci présente une surface de contact (226 ; 326) qui en cas de sollicitation se positionne obliquement par rapport à la direction d'entrée (y') de telle sorte que la surface de contact (226 ; 326) exerce sur un organe du corps dirigé dans la direction d'entrée (y') une force de sortie (Kx) orientée perpendiculairement à la direction d'entrée (y') et à l'écart du meuble (201 ; 301) et pousse l'organe du corps à l'extérieur d'une zone de danger (228 ; 328).

5. Meuble selon l'une quelconque des revendications précédentes, **caractérisé en ce que** dans la région d'arête (11 ; 111) de la première partie de meuble (3 ; 203 ; 303) et/ou dans la région d'arête (12 ; 112) de la deuxième partie de (4) est prévu un élément de signal sensible à la pression (600).

6. Meuble selon la revendication 5, **caractérisé en ce que** l'élément de signal sensible à la pression (600) est configuré sous forme d'élément piézoélectrique.

7. Meuble selon la revendication 5 ou 6, **caractérisé en ce que** l'élément sensible à la pression est réalisé sous forme d'élément de commutation binaire avec une fonction marche/arrêt.

8. Meuble selon la revendication 5 ou 6, **caractérisé en ce que** l'élément sensible à la pression est réalisé sous forme d'élément de commutation proportionnel avec un signal de commutation, le signal de commutation étant proportionnel à une force causée par le coincement d'un organe du corps (15) d'une personne.

9. Meuble selon l'une quelconque des revendications précédentes, **caractérisé en ce que** des moyens sont prévus, en particulier une commande pour un entraînement, lesquels arrêtent un déplacement d'une partie de meuble et/ou inversent un sens de déplacement d'une partie de meuble, dès qu'une force de serrage maximale non dangereuse, causée par le coincement d'un organe du corps (15) d'une personne est dépassée, dans une réalisation élastique d'au moins l'une des régions d'arête (11, 12 ; 111, 112).
